# EUROPÄISCHE PATENTSCHRIFT

(11) **EP 1 733 658 B1**
(45) Veröffentlichungstag und Bekanntmachung des Hinweises auf die Patenterteilung: **07.05.2008**
(21) Anmeldenummer: 06400008.6
(22) Anmeldetag: 08.03.2006
(51) Int. Cl.: A47G 29/126

(54) **Briefkasten oder Briefkastenanlage**
Letter box or set of letter boxes
Boîte aux lettres ou batterie de boîtes aux lettres

(30) Priorität: 17.06.2005 DE 102005030005
(43) Veröffentlichungstag der Anmeldung: 20.12.2006
(73) Patentinhaber: Erwin Renz Metallwarenfabrik, 71737 Kirchberg (DE)
(72) Erfinder: Eilmes, Andreas, 74354 Besigheim (DE); Lederer, Günther, 71576 Burgstetten (DE); Scholz, Matthias, 71711 Steinheim (DE)
(74) Vertreter: Steimle, Josef

(56) Entgegenhaltungen:
- EP-A- 1 530 938
- GB-A- 1 140 597
- NL-C1- 1 017 279
- US-A- 2 595 535
- PATENT ABSTRACTS OF JAPAN Bd. 1998, Nr. 08, 30. Juni 1998 (1998-06-30) -& JP 10 057229 A (MATSUSHITA ELECTRIC WORKS LTD), 3. März 1998 (1998-03-03)

## Beschreibung

Die Erfindung betrifft einen Briefkasten oder eine Briefkastenanlage mit den Merkmalen des Oberbegriffs des Anspruchs 1.

Briefkasten weisen in der Regel eine schwenkbare Klappe auf, mit welcher der Einwurfschlitz verschlossen wird. Hierdurch wird verhindert, dass die Innenseite des Briefkastens verstaubt und vor allem soll das Eindringen von Wasser unterbunden werden. Dies wird durch manigfaltige Maßnahmen versucht zu erreichen, zum Beispiel durch sehr enge Spalte, Dichtlippen, Labyrinthe und dergleichen. Dichtlippen haben den Nachteil, dass sie im Laufe der Zeit verspröden und ihre elastischen Eigenschaften verlieren. Eine solche Dichtlippe kann dann leicht zum Beispiel beim Einwerfen von scharfkantigen Sendungen zerstört werden. Sehr enge Spalte haben den Nachteil, dass über sie die durch hohe Temperaturunterschiede von zum Teil über 50° Celsius bedingte unterschiedliche Materialausdehnungen des Briefkastens nicht auffangen, sodass die Gefahr besteht, dass die Klappe im Einwurfschlitz klemmt und nicht mehr zuverlässig schließt. Labyrinthe besitzen den Nachteil, dass deren Herstellung aufwändig und somit kostspielig ist.

Aus der NL-C-1 017 279 ist ein Einwurfklappe für einen Briefkasten bekannt, die aus zwei winklig gebogenen und miteinander verbundenen Blechstreifen besteht. Eine derartige Einwurfklappe bietet nur bedingt Schutz gegen das Eindringen von Wasser in den Briefkasten.

Der Erfindung liegt die Aufgabe zugrunde, einen Briefkasten oder eine Briefkastenanlage bereitzustellen, der bzw. die eine erhöhte Sicherheit gegen Eindringen von Wasser bietet.

Diese Aufgabe wird mit einem Briefkasten oder einer Briefkastenanlage gelöst, der oder die die Merkmale des Anspruchs 1 aufweist.

Die erfindungsgemäße Ausgestaltung des Briefkastens im Bereich des oberen Spaltes des Einwurfschlitzes bzw. der Klappe hat den wesentlichen Vorteil, dass durch diesen Spalt eindringendes Wasser zwar hinter die Vorderfront gelangen kann, jedoch von der Klappenrückwand aufgefangen wird und daher nicht in das hinter der Vorderfront sich befindende Briefkastengehäuse gelangen kann. Insbesondere das an der Außenseite der Vorderfront ablaufende und durch den oberen Schlitz der Einwurfklappe eindringende Wasser wird durch die Klappenrückwand aufgefangen.

Erfindungsgemäß weist die Klappe in einem oberen Bereich eine Schwenklagerung auf, wobei unterhalb der Schwenklagerung die Klappenvorderwand und die Klappenrückwand mit gleichbleibendem Abstand zueinander verlaufen. Die beiden Klappenwände bilden also einen Hohlraum, in welchem hinter die Vorderwand eingedrungenes Wasser nach unten ablaufen kann und nach außen abgeführt wird. Die Wasserführung wird dadurch unterstützt, dass der Hohlraum eine Kapillare bildet und das Wasser aufgrund der Kapillarkräfte in den Hohlraum, d.h. zwischen die Klappenvorderwand und die Klappenrückwand quasi eingesaugt wird. Da sich das untere Ende der Klappenrückwand vor der Vorderseite der Vorderfront befindet, erstreckt sich das untere Ende des Hohlraums bis vor die Vorderfront. Dadurch wird sichergestellt, dass das ganze eingesaugte Wasser wieder nach außen transportiert wird und am unteren Ende der Klappe und vor der Vorderfront abtropfen kann. Je geringer der Abstand der Klappenvorderwand zur Klappenrückwand gewählt ist, desto höher sind die Kapillarkräfte. Dieser Abstand weist zum Beispiel 1 mm bis 2,5 mm und vorzugsweise 2 mm auf. Bei diesen Abständen sind die Biegeradien noch beherrschbar, ohne dass die Bruchgefahr bei der Herstellung der Klappe als Blechbiegeteil zu groß ist.

Bei einer Weiterbildung ist vorgesehen, dass das obere Ende der Klappenrückwand in Richtung auf die Rückseite der Vorderfront abgewinkelt ist. Somit kann auch kein nach oben abspritzendes Spritzwasser in das Briefkastengehäuse eindringen, da es durch die abgewinkelte Klappenrückwand aufgefangen wird. Selbst Wassertropfen, die durch starken Wind eingeblasen werden, werden von der Klappenrückwand aufgefangen, da deren oberes Ende sich oberhalb des Einwurfschlitzes befindet.

Mit Vorzug befindet sich das untere Ende der Klappenrückwand unterhalb der Unterkante des Einwurfschlitzes. Aus dem Hohlraum zwischen der Klappenvorderwand und der Klappenrückwand abtropfendes Wasser gelangt somit mit Sicherheit nicht mehr zurück hinter die Vorderfront in das Briefkastengehäuse sondern läuft schlimmstenfalls an der Vorderfront weiter ab. Außerdem dient das untere Ende der Klappe, welches geringfügig nach außen gebogen ist, als Griffleiste zum Öffnen der Klappe.

Erfindungsgemäss ist der von der Klappenrückwand und der Klappenvorderwand gebildete Hohlraum bis über die Oberkante des Einwurfschlitzes und bis zum unteren Ende der Klappe geführt. An der Oberseite der Klappe eindringendes Wasser gelangt dadurch direkt in den Hohlraum und kann über das untere Ende der Klappe nach außen, d.h. vor die Vorderfront abgeführt werden.

Vorteilhaft ist der Abstand der Klappenvorderwand zur Klappenrückwand geringer als der seitliche, vertikale Spalt zwischen der Kante des Einwurfschlitzes und dem Rand der Klappe. Seitlich eindringendes Wasser wird direkt in den Hohlraum der Klappe eingesogen, da die Kapillarkräfte des Hohlraumes aufgrund der geringeren Spalthöhe größer sind als die Kapillarkräfte zwischen dem Rand des Einwurfschlitzes und der Klappe. Dieses Wasser kann also nicht in den Innenraum des Briefkastens gelangen sondern wird direkt wieder im Hohlraum der Klappe nach außen abtransportiert.

Weiter Vorteile, Merkmale und Einzelheiten der Erfindung ergeben sich aus den Unteransprüchen sowie der nachfolgenden Beschreibung, in der unter Bezugnahme auf die Zeichnung ein besonders bevorzugtes Ausführungsbeispiel im Einzelnen beschrieben ist.

In der Zeichnung zeigen:
- Figur 1:: eine Draufsicht auf eine Vorderfront mit Einwurfschlitz und geschlossener Klappe;
- Figur 2:: eine perspektivische Ansicht gemäß Figur 1 bei geöffneter Klappe;
- Figur 3:: eine Ansicht gemäß Figur 1 mit teilweise aufgebrochener Vorderfront; und
- Figur 4:: eine perspektivische Ansicht der Klappe.

In der Figur 1 ist mit dem Bezugszeichen 10 eine Vorderfront bezeichnet, wie sie bei Briefkästen oder Briefkastenanlagen üblicherweise Verwendung findet. In dieser Vorderfront 10 befindet sich ein Einwurfschlitz 12 (Figur 2) der von einer Klappe 14 verschlossen wird. Selbstverständlich können auch mehrere Einwurfschlitze 12 mit mehreren Klappen 14 in der Vorderfront 10 vorhanden sein. Diese Klappe 14 ist in ihrem oberen Bereich 16 über eine Schwenkachse schwenkbar an der Rückseite der Vorderfront 10 gelagert, so dass sie, wie in der Zeichnung dargestellt, aufschwenkbar ist und den Einwurfschlitz 12 zum Einwerfen von Sendungen freigibt.

Es ist deutlich erkennbar, dass eine Oberkante 18 des Einwurfschlitzes 12 mit der Klappe 14 einen oberen Spalt 20 bildet. Außerdem werden zwischen den seitlichen Kanten 22 des Einwurfschlitzes 12 und den Rändern 24 der Klappe 14 seitliche, vertikale Spalte 26 gebildet. Diese Spalte 20 und 26 sind erforderlich, um zu gewährleisten, dass auch bei großen Temperaturunterschieden, und somit bei großen Materialdehnungen, die Klappe 14 noch leichtgängig im Einwurfschlitz 12 verschwenkt werden kann. Durch die Spalte 20 und 26 dringt jedoch auch Wasser in den Briefkasten bzw. die Briefkastenanlage ein, welches wieder nach außen transportiert werden muss. Hierfür ist die Klappe 14 doppelwandig aufgebaut und besitzt eine Klappenvorderwand 28 und eine Klappenrückwand 30, wie deutlich aus der Figur 4 erkennbar ist. Die Klappenvorderwand 28 und die Klappenrückwand 30 verlaufen im Wesentlichen parallel zueinander, d.h. sie besitzen einen gleichbleibenden Abstand 32 zueinander. Dies gilt auf jeden Fall unterhalb des oberen Bereichs 16, in welchem sich die Schwenkachse befindet ist. In diesem Bereich 16 erstreckt sich die Klappenrückwand 30 bis oberhalb der Klappenvorderwand 28 und das obere Ende 34 der Klappenrückwand 30 ist nach vorne, d.h. in Richtung der Rückseite der Vorderfront 10 abgewinkelt, was in Figur 2 deutlich dargestellt ist. Außerdem bilden auch im Bereich 16 unmittelbar beim oberen Ende 34 die Klappenrückwand 30 und die Klappenvorderwand 28 einen Spalt und besitzen einen gleichbleibenden Abstand 32.

Dabei erstreckt sich das obere Ende 34 auf der Rückseite der Vorderfront 10 über den oberen Spalt 20 im Einwurfschlitz 12 hinaus, was deutlich in Figur 3 dargestellt ist. Sollte durch diesen Spalt 20 Wasser eindringen, dann läuft dieses Wasser entlang der in der Figur 3 gestrichelt dargestellten Linie an der Klappenrückwand 30 nach unten und wird am unteren Ende 36 aus dem Bereich des Einwurfschlitzes 12 heraus vor die Vorderseite der Vorderfront 10 geführt. Aufgrund des geringen Abstandes 32 der Klappenvorderwand 28 zur Klappenrückwand 30 wird das Wasser in diesem Hohlraum 38 gehalten, und kann seitlich erst im unteren Ende 36 abfließen, da es dort aufgrund der Schwerkraft nach außen gedrängt wird.

Ein seitliches Eindringen neben der Klappe 14 wird dadurch verhindert, dass die durch den geringen Abstand 32 hervorgerufene Kapillarwirkung des Hohlraums 38 größer ist als die Kapillarwirkung des Spaltes 26, sodass Wasser, welches durch den Spalt 26 eindringt, sofort in den seitlich daneben sich befindenden Hohlraum 38 eingesaugt wird.

Um die Kapillarwirkung des oberen Spaltes 20 zu verringern, wird die Oberkante 18 (siehe Figur 1) am Einwurfschlitz 12 mit kleinem Radius und die Klappe 14 an ihrer Oberseite 40 mit großem Radius ausgeführt. Dadurch neigen Wassertropfen eher dazu, an der Außenseite der Klappenvorderwand 28 abzulaufen als dass diese durch den oberen Spalt 20 angesaugt werden. Dennoch durch den oberen Spalt 20 eindringendes Wasser wird entlang der gestrichelten Linie 42 abgeführt.

Selbst beim Öffnen der Klappe 14, d.h. beim Aufschwenken, kann kein Wasser durch den oberen Spalt 20 ins Briefkastengehäuse eindringen, da dieses Wasser durch das abgewinkelte obere Ende 34 der Klappenrückwand 30 aufgefangen und entlang der gestrichelten Linie 42 wieder abgeführt wird.

## Patentansprüche

1. Briefkasten oder Briefkastenanlage mit einer Vorderfront (10) mit wenigstens einem Einwurfschlitz (12), wobei der Einwurfschlitz (12) von einer aufschwenkbaren Klappe (14) verschlossen ist, und die Klappe (14) doppelwandig mit einer Klappenvorderwand (28) und einer Klappenrückwand (30) ausgebildet ist und oberseitig mit der Oberkante (18) des Einwurfschlitzes (12) einen Spalt (20) bildet, wobei die Klappe(14) in einem oberen Bereich (34) eine Schwenklagerung aufweist und unterhalb der Schwenklagerung die Klappenvorderwand (28) und die Klappenrückwand (30) mit gleichem Abstand (32) zueinander verlaufen, **dadurch gekennzeichnet, dass** die Klappenrückwand (30) und die Klappenvorderwand (28) einen Hohlraum (38) bilden, der bis über die Oberkante (18) des Einwurfschlitzes (12) und bis zum unteren Ende (36) der Klappe (14) geführt ist.

2. Briefkasten oder Briefkastenanlage nach Anspruch 1, **dadurch gekennzeichnet, dass** die Klappenrückwand (30) ein unteres Ende (36) aufweist, das sich vor der Vorderseite der Vorderfront (10) befindet.

3. Briefkasten oder Briefkastenanlage nach einem der vorhergehenden Ansprüche, **dadurch gekennzeichnet, dass** das untere Ende (36) der Klappenrückwand (30) sich unterhalb der Unterkante des Einwurfschlitzes (12) befindet.

4. Briefkasten oder Briefkastenanlage nach einem der vorhergehenden Ansprüche, **dadurch gekennzeichnet, dass** die Klappe (14) ein Blechbiegeteil ist.

5. Briefkasten oder Briefkastenanlage nach einem der vorhergehenden Ansprüche, **dadurch gekennzeichnet, dass** der Hohlraum (38) zumindest im unteren Bereich eine Dicke von 1 mm bis 2,5 mm, insbesondere von 2 mm, aufweist.

6. Briefkasten oder Briefkastenanlage nach einem der vorhergehenden Ansprüche, **dadurch gekennzeichnet, dass** der Abstand (32) der Klappenvorderwand (28) zur Klappenrückwand (30) geringer ist als die Breite des seitlichen, vertikalen Spaltes (26) zwischen der Kante des Einwurfschlitzes (12) und dem Rand der Klappe (14).

7. Briefkasten oder Briefkastenanlage nach einem der vorhergehenden Ansprüche, **dadurch gekennzeichnet, dass** die Oberkante (18) am Einwurfschlitz (12) mit kleinerem Radius ausgeführt ist als die Klappe (14) an ihrer nach außen weisenden Oberseite (40).

8. Briefkasten oder Briefkastenanlage nach einem der vorhergehenden Ansprüche, **dadurch gekennzeichnet, dass** die Klappenrückwand (30) bis über die Oberkante (18) hochgezogen ist und den Spalt (20) rückseitig abdeckt.

9. Briefkasten oder Briefkastenanlage nach einem der vorhergehenden Ansprüche, **dadurch gekennzeichnet, dass** die Klappenrückwand (30) ein oberes Ende (34) aufweist, das in Richtung auf die Rückseite der Vorderfront (10) abgewinkelt ist.

10. Briefkasten oder Briefkastenanlage nach Anspruch 9, **dadurch gekennzeichnet, dass** das obere Ende (34) der Klappenrückwand (30) sich oberhalb des Spaltes (20) des Einwurfschlitzes (12) befindet.

## Claims

1. A letter box or set of letter boxes, having a front face (10) with at least one insertion slit (12), wherein the insertion slit (12) is covered by a flap (14), which can be pivoted up, and the flap (14) is embodied with double walls, consisting of a front flap wall (28) and a rear flap wall (30), and forms a gap (20) at the top together with the upper edge (18) of the insertion slit (12), wherein the flap (14) has a pivot bearing in an upper area (34), and the front flap wall (28) and the rear flap wall (30) extend at the same distance from each other below the pivot bearing, **characterized in that** the rear flap wall (30) and the front flap wall (28) form a hollow space (38), which is conducted past the upper edge (18) of the insertion slit (12) and as far as the lower end (36) of the flap (14).

2. The letter box or set of letter boxes in accordance with claim 1, **characterized in that** the rear flap wall (30) has a lower end (36) which is located in front of the front side of the front face (10).

3. The letter box or set of letter boxes in accordance with one of the preceding claims, **characterized in that** the lower end (36) of the rear flap wall (30) is located below the lower edge of the insertion slit (12).

4. The letter box or set of letter boxes in accordance with one of the preceding claims, **characterized in that** the flap (14) is a bent sheet metal component.

5. The letter box or set of letter boxes in accordance with one of the preceding claims, **characterized in that** at least in the lower area the hollow space (38) is of a thickness of 1 mm to 2,5 mm, in particular 2 mm.

6. The letter box or set of letter boxes in accordance with one of the preceding claims, **characterized in that** the distance between the front flap wall (28) and the rear flap wall (30) is less than the width of the lateral vertical gap (26) between the edge of the insertion slit (12) and the edge of the flap (14).

7. The letter box or set of letter boxes in accordance with one of the preceding claims, **characterized in that** the upper edge (18) at the insertion flap (14) is made with a shorter radius than the flap (14) at its outward pointing top (40).

8. The letter box or set of letter boxes in accordance with one of the preceding claims, **characterized in that** the rear flap wall (30) has been pulled up past the upper edge (18) and covers the gap (20) at the rear.

9. The letter box or set of letter boxes in accordance with one of the preceding claims, **characterized in that** the rear flap wall (30) has an upper end (34) which is angled off in the direction toward the back of the front face (10).

10. The letter box or set of letter boxes in accordance with claim 9, **characterized in that** the upper end (34) of the rear flap wall (30) is located above the gap (20) of the insertion slit (12).

## Revendications

1. Boîte aux lettres ou batterie de boîtes aux lettres avec une façade (10) dotée d'au moins une fente d'insertion (12), ladite fente d'insertion (12) étant obturée par un volet relevable (14), lequel volet (14) est conçu à double paroi avec une paroi de volet avant (28) et une paroi de volet arrière (30) et définit en partie haute, avec l'arête supérieure (18) de la fente d'insertion (12), un interstice (20), ledit volet (14) présentant en partie haute (34) un palier oscillant et la paroi de volet avant (28) et la paroi de volet arrière (30) s'étendant à une distance constante (32) l'une de l'autre sous ledit palier oscillant, **caractérisée en ce que** la paroi de volet arrière (30) et la paroi de volet avant (28) délimitent une cavité (38) qui s'étend jusque par delà l'arête supérieure (18) de la fente d'insertion (12) et jusqu'à l'extrémité inférieure (36) du volet (14).

2. Boîte aux lettres ou batterie de boîtes aux lettres selon la revendication 1, **caractérisée en ce que** la paroi de volet arrière (30) présente une extrémité inférieure (36) qui se trouve devant la face avant de la façade (10).

3. Boîte aux lettres ou batterie de boîtes aux lettres selon l'une quelconque des revendications précédentes, **caractérisée en ce que** l'extrémité inférieure (36) de la paroi de volet arrière (30) se trouve au-dessous de l'arête inférieure de la fente d'insertion (12).

4. Boîte aux lettres ou batterie de boîtes aux lettres selon l'une quelconque des revendications précédentes, **caractérisée en ce que** le volet (14) est une pièce en tôle pliée.

5. Boîte aux lettres ou batterie de boîtes aux lettres selon l'une quelconque des revendications précédentes, **caractérisée en ce que** la cavité (38) présente au moins en partie basse une épaisseur comprise entre 1 et 2,5 mm et notamment égale à 2 mm.

6. Boîte aux lettres ou batterie de boîtes aux lettres selon l'une quelconque des revendications précédentes, **caractérisée en ce que** la distance (32) entre la paroi de volet avant (28) et la paroi de volet arrière (30) est inférieure à la largeur de l'interstice vertical latéral (26) entre l'arête de la fente d'insertion (12) et le bord du volet (14).

7. Boîte aux lettres ou batterie de boîtes aux lettres selon l'une quelconque des revendications précédentes, **caractérisée en ce que** le rayon de courbure de l'arête supérieure (18) de la fente d'insertion (12) est inférieur à celui du volet (14) au niveau de sa face supérieure (40) orientée vers l'extérieur.

8. Boîte aux lettres ou batterie de boîtes aux lettres selon l'une quelconque des revendications précédentes, **caractérisée en ce que** la paroi de volet arrière (30) remonte jusqu'au-delà de l'arête supérieure (18) et recouvre l'interstice (20) par l'arrière.

9. Boîte aux lettres ou batterie de boîtes aux lettres selon l'une quelconque des revendications précédentes, **caractérisée en ce que** la paroi de volet arrière (30) présente une extrémité supérieure (34) qui est coudée en direction de l'arrière de la façade (10).

10. Boîte aux lettres ou batterie de boîtes aux lettres selon la revendication 9, **caractérisée en ce que** l'extrémité supérieure (34) de la paroi de volet arrière (30) est située au-dessus de l'interstice (20) de la fente d'insertion (12).
